# EUROPÄISCHE PATENTSCHRIFT

(11) **EP 1 240 654 B1**
(45) Veröffentlichungstag und Bekanntmachung des Hinweises auf die Patenterteilung: **18.02.2004**
(21) Anmeldenummer: 00993348.2
(22) Anmeldetag: 28.11.2000
(51) Int. Cl.: H01H 1/60

(54) **EIN SCHALTER-EINGANGSSTROMKREIS**
SWITCH INPUT CURRENT CIRCUIT
CIRCUIT D'ENTREE A COMMUTATEURS

(30) Priorität: 10.12.1999 AU 6445299
(43) Veröffentlichungstag der Anmeldung: 18.09.2002
(73) Patentinhaber: ROBERT BOSCH GMBH, 70442 Stuttgart (DE)
(72) Erfinder: TURNER, Scott, Haydon, Somerville, VIC 3912 (AU); FENWICK, Matthew, David, Glen Waverley, VIC 3150 (AU)
(86) Internationale Anmeldenummer: PCT/DE2000/004230
(87) Internationale Veröffentlichungsnummer: WO 2001/043151

(56) Entgegenhaltungen:
- EP-A- 0 101 643
- DE-C- 19 536 196
- PATENT ABSTRACTS OF JAPAN vol. 1999, no. 08, 30. Juni 1999 (1999-06-30) & JP 11 066994 A (KANSEI CORP), 9. März 1999 (1999-03-09)

## Beschreibung

Die vorliegende Erfindung bezieht sich auf Schalter-Eingangsstromkreise. Insbesondere bezieht sich die Erfindung auf einen Schalter-Eingangsstromkreis mit einer stromsparenden Einrichtung, zum Beispiel während einer Zuführung eines Benetzungsstroms auf den oder die Schalter.

Moderne in Automobilen eingesetzte Schaltsysteme, die mit elektronischen Steuereinheiten verbunden sind, erfordern einen gewissen Stromfluß, wenn die Schalterkontakte geschlossen sind, um die Kontakte von Oxidation oder anderen Fremdstoffen zu 'reinigen'. Dieser Strom ist als "Benetzungsstrom" (wetting current) bekannt und wird gewöhnlich mit Bezug auf eine besondere Spannung definiert, zum Beispiel >10mA bei 12 Volt.

Normalerweise wird so verfahren, daß einfach ein Pull-up- oder Pull-down-Widerstand bereitgestellt wird verbunden mit der Eingabenverarbeitungs-Schaltlogik in der Steuereinheit. Dieser Pull-up-Widerstand wird oft von einem Transistor betrieben, so daß der Benetzungsstrom von einem Steuersignal verbunden mit der Basis des Transistors ein- oder ausgeschaltet werden kann und dadurch der Ruhestrom reduziert wird.

Wenn die Schalterkontakte geschlossen sind, wird Strom von dem Pull-up-Widerstand in Form von Wärme abgeführt. Dies bedeutet, daß ein geeigneter Widerstand gewählt werden muß, der diese Wärme unter den ungünstigsten Bedingungen abführen kann, zum Beispiel bei maximaler Batteriespannung und maximaler Betriebstemperatur. Je nach Anwendung, z.B. wenn sich die Schaltung an einem räumlich begrenzten Ort befindet und viele Schaltereingaben vorhanden sind, kann die erzeugte Wärme Probleme bei anderen elektrischen Bauteilen verursachen. Die Probleme mit der Verlustleistung verschlimmern sich noch in LKW-Systemen mit 24 Volt Batterien, weil die Leistung proportional zur Spannung ist. Jedoch ist es auch wünschenswert, den Benetzungsstrom über die Kontaktreinigungsperiode auf einem relativ hohen Pegel zu halten, um den oder die Schalter wirksam zu reinigen.

Zum Beispiel für eine Speisespannung von 24 Volt für einen LKW-Schalter-Eingangsstromkreis: um 10 mA bei 18 Volt bereitzustellen, würde der Widerstand 1800 Ohm sein, und bei 24 Volt würde 320 mW verbrauchen. Bei dem Maximum von 32 Volt würde der Widerstand 570 mW verbrauchen.

Aus der DE 195 36 196 C ist eine Schaltungsanordnung zur Steuerung von Verbrauchern bekannt. Zur Einstellung eines über einen Schalter fließenden Mindeststrom ist in Reihe mit dem jeweiligen Schalter ein diesem zugeordneter Hilfsschalter vorgesehen, der in Zeitintervallen von einer Steuerung angesteuert wird, um die Schaltstellung des zugeordneten Schalters abzutasten. Die Steuerung stellt den für den betreffenden Schalter erforderlichen Mindeststrom ein.

Die vorliegende Erfindung stellt ein Verfahren vor zur Bereitstellung eines Benetzungsstromes mit einem Schalter-Eingangsstromkreis und mit einer Stromquelle zur Bereitstellung des Benetzungsstroms an mindestens einem Schalter durch ein entsprechendes Widerstandselement, charakterisiert durch folgende Schritte:
- Erfassen der Anzahl der mit dem Schalter-Eingangsstromkreis verbundenen eingeschalteten Schalter,
- Bereitstellung der Angleichung eines Pulsbreitenmodulationssignals in Reaktion auf die erfasste Anzahl eingeschalteter Schalter,
- Modulation des Benetzungsstroms in Abhängigkeit von dem Pulsbreitenmodulationssignal, um den durchschnittlichen Leistungsverbrauch des betreffenden Widerstandselementes zu reduzieren.

Bevorzugterweise wird das Pulsbreitenmodulationssignal der Basis des Transistors zugeführt, um periodisch zu erlauben, dass der Benetzungsstrom durch den Emitter und Kollektor des Transistors in den Schalter-Eingangsstromkreis entsprechend dem Arbeitszyklus des Pulsbreitenmodulationssignals fließt.

Bevorzugterweise umfasst der Schritt der Bereitstellung der Angleichung des weiteren eine Erhöhung des Arbeitszyklus des Pulsbreitenmodulationssignals, falls sich die erfasste Anzahl eingeschalteter Schalter erhöht.

Bevorzugterweise beinhaltet das Verfahren des weiteren den Schritt der Feststellung des Spannungspegels einer Spannungszuführung des Stromkreises. Bevorzugterweise beinhaltet der Schritt der Feststellung die Erfassung des Spannungspegels unter Verwendung eines Analog-Digital-Umsetzers, um dadurch einen für den Spannungspegel repräsentativen Digitalwert festzustellen. Bevorzugterweise beinhaltet das Verfahren des weiteren die Schritte der Feststellung, ausgehend von dem Digitalwert, welchen Spannungspegel aus einer Vielzahl von vorgewählten Spannungspegeln die Spannungszuführung aufweist, und Anpassung des Arbeitszyklus des Pulsbreitenmodulationssignals abhängig von dem relevanten Spannungsbereich der Spannungszuführung.

Die vorliegende Erfindung bietet des weiteren einen Schalter-Eingangsstromkreis mit einer Stromquelle zur Bereitstellung des Benetzungsstromes an mindestens einen Schalter durch ein entsprechendes Widerstandselement charakterisiert durch, Modulationsmittel zur Modulation des Benetzungsstromes zur Bereitstellung eines reduzierten durchschnittlichen Leistungsverbrauchs des entsprechenden Widerstandselementes,
wobei die Modulationsmittel einen Mikrocontroller einschließen, der ausgelegt ist, ein Pulsbreitenmodulationssignal zu erzeugen, wobei der Stromkreis des weiteren den Schritt der Erfassung der Anzahl der mit dem Schalter-Eingangsstromkreis verbundenen eingeschalteten Schalter einschließt, und wobei der Stromkreis des weiteren Mittel zur Bereitstellung der Angleichung des Pulsbreitenmodulationssignals in Reaktion auf die erfasste Anzahl eingeschalteter Schalter einschließt.

Vorteilhafterweise können Ausführungen der Erfindung ohne zusätzliche Hardware realisiert werden, vorausgesetzt, dass die nonnalerweise auf den Eingaben eingesetzten Filterkondensatoren ausreichen, um elektromagnetische Kompatibilität zu gewährleisten, und der Mikrocontroller das angemessene Pulsbreitenmodulations (PWM)-Signal liefern kann.

Bevorzugte Ausführungen der Erfindung sind in den nachstehenden nur als Beispiel dienenden Realisierungen mit Bezug auf die beiliegenden Zeichnungen ausführlicher erklärt. Gezeigt sind in
Figur 1 - ein Schalter-Eingangsstromkreis;
Figur 2 - ein Schalter-Eingangsstromkreis mit einer zusätzlichen RC-Beschaltung;
Figur 3 zeigt einen in dem Schalter-Eingangsstromkreis eingesetzten normalen Spannungsteilerkreis;
Figur 4 zeigt den Spannungsteilerkreis der Figur 3 mit dem Pull-down-Widerstand entfernt..

Figuren 1 und 2 zeigen ein Schaltsystem 2, welches einen Schaltkreis 4 einschließt, welcher eine Anzahl paralleler Schalter 8 und einen Schalter-Eingangsstromkreis 6 aufweist. Der Schalter-Eingangsstromkreis 6 umfaßt eine Anzahl Leitungen 16 entsprechend der Anzahl der Schalter, wobei jede Leitung durch einen vorgeschalteten Widerstand Rₛ mit der Spannungszuführung V_{BAT} durch einen Transistor 12 verbunden ist. Wahlweise kann auch mit jeder Leitung 16 ein geerdeter Kondensator verbunden sein, falls dies für elektromagnetische Kompatibilität erforderlich ist.

Eine Steuerleitung 14 ist mit der Basis des Transistors 12 verbunden zur Steuerung des durchfließenden Stromes. Durch Erhöhung der Spannung in der Steuerleitung 14 kann der Transistor 12 abgeschaltet werden, und durch Absenkung der Spannung der Steuerleitung 14 kann der Transistor 12 angeschaltet werden. Falls daher ein alternierendes Signal wie z.B. ein PWM- (Pulsbreitenmodulations)-Signal der Steuerleitung 14 zugeführt wird, kann die Stromzuführung zu dem Schaltkreis 4 periodisch an- und abgeschaltet werden.

Durch Einsatz der PWM-(Pulsbreitenmodulations)-Steuerung des Benetzungsstromes ist es möglich, die Größe und Kosten des Schalter-Eingangsstromkreises 6 zu reduzieren, sowie die Verlustleistung des Pull-up-Widerstandes Rₛ. Im wesentlichen erzeugt das PWM-Signal ein Eingabe-Signal an den Schaltkreis 4 mit durchschnittlicher Spannung, die niedriger als die Batteriespannung ist, und welche daher weniger Leistung verbraucht (da Leistung direkt proportional zur Spannung ist). Dies bedeutet, daß während der Transistor angeschaltet ist, der Spitzenstrom größer ist als der normale Benetzungsstrom, aber der durchschnittliche Wert des Benetzungsstromes wird über längere Zeit der korrekte Benetzungsstrom sein.

Der Schalter-Eingangsstromkreis 6 kann eine einfache RC-Filter-Beschaltung, wie in Figur 2 gezeigt, einschließen, um eventuelle elektromagnetische Störung (EMI) zu reduzieren, welche sonst von dem Schalter-Eingangsstromkreis 6 erzeugt werden könnte.

Der Schalter-Eingangsstromkreis 6 umfaßt einen Mikrocontroller (nicht gezeigt) zur Zuführung des PWM-Signals an die Steuerleitung 14 und zum Empfang der Eingabe von jeder der Leitungen 16 über einen Spannungsteilerkreis wie entweder in Figur 3 oder 4 gezeigt. Der Microcontroller hat passende Ausgaben und Eingaben zur Verbindung mit Leitungen 14 bzw. 16. Der Mikrocontroller ist ein handelsüblicher programmierbarer Typ, welcher ein PWM-Signal verschiedener Arbeitszyklen erzeugen kann. Die Eingaben von den Leitungen 16 können von dem Mikrocontroller als Rückführungskontrolle verwendet werden, um den passenden PWM-Arbeitszyklus festzulegen, um den notwendigen Benetzungsstrom an den Schaltkreis 4 bereitzustellen.

In der RC-Filter-Beschaltung 10 wird der Widerstand R_{F} etwas Leistung verbrauchen und den Benetzungsstrom reduzieren. Der Wert muß je nach Anwendung der Erfindung gewählt werden, damit nicht zuviel Leistung verbraucht wird, wenn alle Schalter eingeschaltet sind. Um die Reduzierung des Benetzungsstroms, welcher bei Zunahme der Schalteranzahl abnehmen wird, auszugleichen, erfaßt der Mikrocontroller die Anzahl aktiver (angeschalteter Schalter) und stimmt den PWM-Arbeitszyklus dementsprechend ab. Falls die Anzahl der aktiven Schalter zunimmt, wird der PWM-Arbeitszyklus von dem Mikrocontroller erhöht. Umgekehrt, falls die Anzahl aktiver Schalter abnimmt, wird der PWM-Arbeitszyklus von dem Mikrocontroller reduziert.

Der Arbeitszyklus des PWM-Signals kann auch in Reaktion auf Änderungen in der Batteriespannung angepaßt werden, um den Leistungsverbrauch weiter einzuschränken. Der Mikroprozessor kann auf die erfaßte Batteriespannung in mehreren begrenzten Bereichen reagieren, und dadurch effektiv rückführungslose Steuerung des PWM-Signals bereitstellen. Bevorzugterweise ist der hier verwendete Mikrocontroller ein Analog-Digital-Umsetzer, um ein einfaches Erfassen des analogen Spannungspegels als einen 8-bit-Wert (zum Beispiel) zu ermöglichen.

Für das oben beschriebene 24 Volt Beispiel, kann durch Verwendung der PWM-Steuerung bei 32 Volt die durch den Widerstand verbrauchte Leistung auf circa 200mW beschränkt werden. Falls der Mikroprozessor auch Batteriespannungsbereiche (z.B. Bereich 1: 18-25V, Bereich 2: 25-32V) erfaßt, dann wird in dem höheren Bereich ein niedrigerer PWM-Arbeitszyklus benutzt, um die verbrauchte Leistungsmenge zu senken (auf circa 110mW falls der Spannungsbereich 25-32V ist). Weitere Kalkulationen und Einzelheiten werden nachfolgend aufgeführt.

Alternativ kann mittels eines geschlossenen Rückkopplungssystems der PWM-Arbeitszyklus fortlaufend in Reaktion auf die gemessene Batteriespannung modifiziert werden, jedoch würde dies größere rechnerische Belastung des Mikroprozessors erfordern

Ein weiterer Vorteil, PWM-Modulation des Benetzungsstroms bereitzustellen, ist der, daß ein Widerstand aus dem normalen Spannungsteilerkreis (gezeigt in Figur 3) eingespart und benutzt werden kann, um die Spannung an dem Schalter in Spannungen zu konvertieren, die der Mikrocontroller abtasten kann. Da die durchschnittlich zugeführte Spannung niedriger ist, kann der Pull-down-Widerstand in dem Teiler eingespart und nur der vorgeschaltete Widerstand zwecks Strombegrenzung beibehalten werden.

Eingaben aus 24 Volt Systemen an einen Mikrocontroller mit 0 - 5 Volt Eingaben sollten durch Verwendung eines Spannungsteilers (z.B. 100K und 33K Widerstände) reduziert werden. Falls die durchschnittliche Spannung mittels Pulsbreitenmodulation genügend reduziert ist, dann kann der 33 k Pull-down-Widerstand entfernt werden, wodurch nur der vorgeschaltete 100k Widerstand verbleibt.

Der Schalter-Eingangsstromkreis kann ohne zusätzliche Hardware realisiert werden. Jedoch eine weitere Option ist die Verwendung eines einfachen RC-Tiefpaßfilters, soweit für elektromagnetische Kompatibilität erforderlich. Ein Mikrocontroller mit eingebauten PWM-Ausgaben wird bevorzugt, jedoch kann dies durch Benutzung eines normalen Mikrocontroller-Ausgabeanschlusses erzielt werden. Für zusätzliche Leistungsabsenkung benötigt der Mikrocontroller auch Mittel zur Erfassung der Batteriespannung, wenn auch nicht fortlaufend (z.B. durch Benutzung eines Analog-Digital-Umsetzers) dann doch zumindest um zwei verschiedene Spannungszuführungsbereiche zu erfassen.

Ein geeigneter Mikrocontroller ist der Motorola MC68HC08AZ32. Diese Einheit ist ein 8-Bit-Controller, welcher einen 8-Bit Analog-Digital-Umsetzer und eine Softwareprogrammierbare PWM Ausgabe mit einem variablen Arbeitszyklus und variabler Frequenz einschließt.

Die Steuer-Software des Mikrocontrollers kann eine feste PWM-Ausgabe zur Absenkung der durchschnittlichen Spannung verwenden oder muß bei Verwendung des RC Filters 10 den zu benutzenden PWM Arbeitszyklus abhängig von der Anzahl der gedrückten Schalter festlegen. Des weiteren kann der PWM Arbeitszyklus abhängig von der Batteriespannung angeglichen werden.

Die folgende Beschreibung bezieht sich nur auf die letzteren zwei Fälle (RC-Filter und Batteriespannungs-Erfassung).

Der Mikrocontroller sollte die Schalter auf normale Weise überwachen, muß aber den Abtastpunkt des Signals aufzeichnen. Der Schaltereingang kann nur abgetastet werden, während der Benetzungsstrom zugeführt wird. Um dies für optimale Leistung zu erweitern, würde bedeuten, daß das Abtasten, kurz bevor der Benetzungsstrom abgeschaltet wird, stattfindet (um maximale Benetzung zu gewährleisten), kann aber auch zu einem anderen Zeitpunkt während des Impulses sein, wobei Zeitkonstanten in dem Schalterstromkreis von RC-Filter-Auswirkungen zu berücksichtigen sind. Eine Prozedur des Mikrocontrollers (als eine zyklische Aufgabe) stellt die Anzahl der derzeit gedrückten Schalter fest and gleicht den PWM-Arbeitszyklus dynamisch in Übereinstimmung mit Nachschlagetabellen an. Wenn die Batteriespannungs-Erfassung benutzt wird, muß die Funktion auf eine andere Nachschlagetabelle wechseln, oder alternativ eine Übertragungsfunktion anwenden, um die bestehende Nachschlagetabelle zu modifizieren.

Wenn ein Schalter anfänglich gedrückt wird, wird für eine kurze Zeitdauer ein höherer Strom vorhanden sein, bevor der PWM die Angleichung vornimmt. Diese Zeitdauer würde die Entprellungs- und Filterzeiten für die Schalter und die Batteriespannung einschließen, um zu verhindern, daß Rauschen und Einschwingvorgänge unnötige Abstimmungen des PWM-Arbeitszyklus verursachen. Auch wenn diese Reaktionszeit bis zu 100 ms betrüge, würde der sich ergebende Leistungsspitzenwert keine Probleme verursachen, da die eingesetzten Widerstände kurzzeitige Spitzenwerte aushalten.

Die Frequenzen des PWM-Betriebs müssen nach Berücksichtigung mehrerer Faktoren, wie z.B. der erzeugten elektromagnetischen Störung (EMI), ausgewählt werden, insbesondere im Tonfrequenzbereich (z.B. muß, falls zutreffend, in Verbindung mit dem EMI-Filterkreis gewählt werden). Auch die Schaltverluste in dem Treibertransistor bei hohen Frequenzen müssen berücksichtigt werden.

Zur Feststellung der Frequenz des PWM-Signals [(Freq=1 /(T_{ON} +T_{OFF})], sind die folgenden Faktoren zu berücksichtigen.

Die Frequenz ist hoch genug, so daß der Augenblickstrom I _{INST} (welcher stärker als der Durchschnittsstrom ist) sich nicht nachteilig auf Systembauteile (Pull-up-Widerstand, Treibertransistor, Schalterkontakte) auswirkt. Bei einer sehr niedrigen Frequenz (d.h. ein längerer (angeschalteter) ON-Zyklus) kann die Leistungsaufnahme dieser Bauteile während des ON-Zyklus deren Nennleistung überschreiten, bevor die Abschaltzeit (OFF-Zeit) ihnen ermöglicht, sich zu erholen oder abzukühlen. Typischerweise sollte die Frequenz höher als 100 Hz sein, um diese Anforderung zu erfüllen.

Die Frequenz sollte nicht in dem Tonfrequenzbereich (20 Hz - 20 kHz) liegen, sonst könnte ausgestrahlte oder durchgelassene elektromagnetische Störung (EMI) andere Bauteilelemente wie z.B. Autoradios (durch wahrnehmbares Rauschen in den Sprechern) stören.

Die Frequenz sollte niedriger als die Übergangsfrequenz des Treibertransistors sein, da oberhalb dieser Frequenz der Transistor rapide an Verstärkung verliert und eventuell überhaupt nicht in Betrieb gesetzt wird. Dies ist typisch bei 1MHz für Mehrzwecktransistoren

Falls ein RC Filter spezifisch gewählt wurde, um erzeugte elektromagnetische Störung zu reduzieren, dann muß die Frequenz in Verbindung mit der Zeitkonstanten des RC-Filters ausgewählt werden. Ein typisches Beispiel wäre die PWM-Frequenz auf 250KHz einzustellen und die Zeitkonstante des RC-Filters auf 10µsec (F = 100 KHz) so daß der RC-Filter die Anstiegszeiten und Abfallzeiten der Ausgabe glätten kann, um elektromagnetische Störung zu reduzieren.

Die folgenden Formeln sind vom Ohmschen Gesetz abgeleitet (V=IR, P = IV). Die verwendeten Symbole sind nachstehend aufgelistet:
- V_{BAT}: Bezugs-Batteriespannung für gewünschten Benetzungsstrom
- I _{WET}: Gewünschter Benetzungsstrom für jeden Schalter
- I_{TOT}: Gesamtstrom durch R_{F} ohne PWM
- I_{SW}: Individueller Schalterstrom ohne PWM
- R_{F}: Filter-Widerstand
- R_{S}: Schalter-Pull-up-Widerstand
- NUM: Anzahl aktiver Schalter (Kontakte geschlossen)
- T_{ON}: Zeitraum des ON-Impulses des PWM-Signals
- T_{OFF}: Zeitraum des PWM-Signals für welchen kein Impuls vorhanden ist
- Duty: Duty cyle (Arbeitszyklus) in Prozent; Duty = T_{ON} /(T_{ON} + T_{OFF})

Des weiteren ist der Durchschnittsstrom (I_{AVG} ) durch einen Schalter dem Benetzungsstrom (I_{WET}) gleichwertig und ist auf den Augenblickstrom (I_{INST} ) bezogen, I_{INST}, mal I_{WET} = I_{AVG} = I_{INST} x Duty.

Der Strom und individuelle Strom ohne PWM-Steuerung: -
( 1 ) Gesamtstrom:${\text{I}}_{\text{TOT}} {\text{= V}}_{\text{BAT}} {\text{/ (R}}_{\text{F}} {\text{+ R}}_{\text{S}} \text{/NUM)}$
( 2 ) Schalterstrom:${\text{I}}_{\text{SW}} {\text{= I}}_{\text{TOT}} {\text{/NUM = V}}_{\text{BAT}} {\text{/ (R}}_{\text{F}} {\text{x NUM + R}}_{\text{S}} \text{)}$ Nun muß der PWM Arbeitszyklus gewählt werden, um den Durchschnittsstrom durch jeden Schalter auf den gewünschten Pegel zu reduzieren (I_{WET}).
( 3 ) Arbeitszyklus:${\text{Duty (100 %) = 100 x I}}_{\text{WET}} {\text{x NUM / I}}_{\text{TOT}}$ Durch Substitution von (1) und (2) ergibt sich:
( 4 ) Arbeitszyklus:${\text{Duty (100 %)= 100 x 1(R}}_{\text{F}} {\text{x NUM + R}}_{\text{S}} {\text{) / V}}_{\text{BAT}}$ Falls jetzt zusätzliche Batteriespannungs-Erfassung benutzt wird, dann kann der Arbeitszyklus für diesen Bereich unter Verwendung eines neuen V_{BAT} -Wertes nachberechnet werden. Siehe untenstehendes Beispiel für weitere Einzelheiten.

### Beispiel (1) - Keine PWM-Steuerung (traditionelles Vorgehen)

In diesem Beispiel beträgt der Batteriespannungs-Betriebsbereich 18 bis 32 Volt; der gewünschte Benetzungsstgrom I_{WET} = 10mA (Minimum) bei 18 Volt; die Anzahl der aktiven Schalter ist NUM, die Höchstanzahl an aktiven Schaltern ist 6.

Um 10mA bei 18 Volt zu erzielen, benötigen wir R_{S} = 1800 Ohm.

Bei 18 Volt verbraucht jeder Widerstand 180mW. Bei 32 Volt verbraucht jeder Widerstand 569mW, und der Benetzungsstrom ist I _{WET} = 17,8mA.

**Tabelle (1) -**

| Berechneter Wert ohne PWM bei V_{BAT} = 32 Volt | | | | |
|---|---|---|---|---|
| NUM Schalter | Benetzungsstrom (je - mA) | Leistung in jedem Rₛ (W) | Gesamtstrom (A) | Gesarntleistung (W) |
| 1 | 17,8 | 0,569 | 0,02 | 0,57 |
| 2 | 17,8 | 0,569 | 0,04 | 1,14 |
| 3 | 17,8 | 0,569 | 0,05 | 1,71 |
| 4 | 17,8 | 0,569 | 0,07 | 2,28 |
| 5 | 17,8 | 0,569 | 0,09 | 2,85 |
| 6 | 17,8 | 0,569 | 0,11 | 3,41 |

### Beispiel (2) - Einsatz von PWM-Steuerung, aber ohne Batteriespannungs-Erfassung

In diesem Beispiel ist der Batteriespannungs-Betriebsbereich 18 bis 32 Volt; die gewünschte Benetzungsstrom I_{WET} = min. 10mA bei 18 Volt; der Filter umfaßt einen R_{F} = 47 Ohm vorgeschalteten Widerstand, mit einem 100nF Parallelkondensator; die Pull-up-Widerstände auf jedem Schalter sind R_{S}= 680 Ohm; die Anzahl der aktiven Schalter ist NUM, und die Höchstanzahl der aktiven Schalter ist 6.

Bei Verwendung der obigen Werte wird daher die Gleichung (4):
(5) Arbeitszyklus:${\text{Duty (100 %) = (47 x NUM + 680) / V}}_{\text{BAT}}$

**Tabelle (2) -**

| Berechnete Werte mit PWM (ohne Spannungs-Erfassung) bei V_{BAT} = 32 Volt | | | | | | |
|---|---|---|---|---|---|---|
| NUM Schalter | Arbeitsz, | Benetzungsstrom (ea - mA) | Leistung in R_{F} (W) | Leistung in jedem Rₛ (W) | Gesamtstrom (A) | Gesamtleistung (W) |
| 1 | 40,4% | 17,78 | 0,01 | 0,21 | 0,02 | 0,23 |
| 2 | 43,0% | 17,78 | 0,06 | 0,21 | 0,04 | 0,49 |
| 3 | 45,6% | 17,78 | 0,13 | 0,21 | 0,05 | 0,78 |
| 4 | 48,2% | 17,78 | 0,24 | 0,21 | 0,07 | 1,10 |
| 5 | 50,8% | 17,78 | 0,37 | 0,21 | 0,09 | 1,45 |
| 6 | 53,4% | 17,78 | 0,53 | 0,21 | 0,11 | 1,82 |

### Beispiel (3) - Verwendung von PWM-Steuerung, einschließlich Batteriespannungs-Erfassung in zwei Bereichen

In diesem Beispiel ist die Batteriespannungs-Betriebsbereich 18 bis 32 Volt:.
Bereich 1 = 18 bis 25V
Bereich 2 = 25 bis 32V

Der gewünschte Benetzungsstrom I_{WET} = 10mA bei 18 Volt; der RC Filter schließt einen R_{F} = 47 Ohm vorgeschalteten Widerstand ein, mit einem 100nF Parallelkondensator; die Pull-up Widerstände auf jedem Schalter sind R_{S} = 680 Ohm; die Anzahl der aktiven Schalter ist NUM, und die Höchstanzahl der aktiven Schalter ist 6.

Für Bereich 1 ist der Benetzungsstrom 10mA bei 18 Volt.

**Tabelle (3) -**

| Berechnete Werte mit PWM für Bereich 1, mit Vbat = 25 Volt | | | | | | |
|---|---|---|---|---|---|---|
| NUM Schalter | Arbeitsz, % | Benetzungsstrom (ea - mA) | Leistung in R_{F} (W) | Leistung in jedem Rₛ (W) | Gesamtstrom (A) | Gesamtleistung (W) |
| 1 | 40,4% | 13,89 | 0,01 | 0,13 | 0,01 | 0,14 |
| 2 | 43,0% | 13,89 | 0,04 | 0,13 | 0,03 | 0,30 |
| 3 | 45,6% | 13,89 | 0,08 | 0,13 | 0,04 | 0,48 |
| 4 | 48,2% | 13,89 | 0,15 | 0,13 | 0,06 | 0,67 |
| 5 | 50,8% | 13,89 | 0,23 | 0,13 | 0,07 | 0,88 |
| 6 | 53,4% | 13,89 | 0,33 | 0,13 | 0,08 | 1,11 |

Für Bereich 2 ist der Benetzungsstrom 10mA bei 25 Volt

**Tabelle (4) -**

| Berechnete Werte mit PWM für Bereich 2, mit V_{BAT} = 32 Volt | | | | | | |
|---|---|---|---|---|---|---|
| NUM Schalter | Arbeitsz, | Benetzungsstrom (ea - mA) | Leistung in R_{F} (W) | Leistung in jedem Rₛ (W) | Gesamtstrom (A) | Gesamtleistung (W) |
| 1 | 29,1% | 12,80 | 0,01 | 0,11 | 0,01 | 0,12 |
| 2 | 31,0% | 12,80 | 0,03 | 0,11 | 0,03 | 0,25 |
| 3 | 32,8% | 12,80 | 0,07 | 0,11 | 0,04 | 0,40 |
| 4 | 34,7% | 12,80 | 0,12 | 0,11 | 0,05 | 0,57 |
| 5 | 36,6% | 12,80 | 0,19 | 0,11 | 0,06 | 0,75 |
| 6 | 38,5% | 12,80 | 0,28 | 0,11 | 0,08 | 0,95 |

Zusammenfassung der Kalkulationen:

**Tabelle (5) -**

| Zusammenfassung | |
|---|---|
| Beispiel | Höchstleistung in Stromkreis (6 Eingabeschalter) |
| 1. Kein PWM | 3,41 W |
| 2. PWM mit EMI-Filter, und keine Batterie-Erfassung | 1,82 W |
| 3. PWM mit EMI-Filter, Batterie-Erfassung in 2 Bereichen | 1,11 W |

Wie aus Tabelle 5 ersichtlich ist, kann die in dem Eingangsstromkreis unter ungünstigsten Bedingungen verbrauchte Leistung leicht auf die Hälfte reduziert werden. Auch wird durch den Einsatz kleinerer Widerstände beträchtliche Kostenersparnis erzielt, und infolgedessen PCB- (Leiterplatten) Ersparnis.

Zusammenfassend wird auf drei hauptsächliche Vorteile der Realisierungen der Erfindung hingewiesen:
1. Leistung: Die Leistungsaufnahme der vorgeschalteten Widerstände Rₛ ist reduziert. Dies bedeutet, daß weniger Wärme erzeugt wird, und die Schaltkarten-Temperatur ist reduziert, was zu höherer Verläßlichkeit der Elektronik führt.
2. Größe: Weil weniger Leistung aufgenommen werden muß, können kleinere Widerstände eingesetzt werden. Auch können Widerstände in den Spannungsteilerkreisen eingespart werden.
3. Kosten: Kostensparung wird erzielt, da kleinere Widerstände eingesetzt werden, einige Widerstände erübrigen sich und können gestrichen werden und es ergibt sich auch ein reduzierter Platzbedarf für Schaltkarten hinsichtlich Anordnung und Wärmeabführung.

Natürlich wird es dem Fachmann gegenwärtig sein, daß Abwandlungen und Variationen zu einigen der Charakteristiken der beschriebenen Realisierungen der Erfindung vorgenommen werden können, ohne von dem Wesentlichen und dem Umfang der Erfindung abzuweichen, wie in den Ansprüchen definiert.

## Patentansprüche

1. Eine Methode zur Bereitstellung eines Benetzungsstromes, mit einem Schalter-Eingangsstromkreis (6), mit einer Stromquelle (12) zur Bereitstellung des Benetzungsstroms an mindestens einem Schalter (4, 8) durch ein entsprechendes Widerstandselement (R_{S}), charakterisiert durch folgende Schritte:
- Erfassen der Anzahl der mit dem Schalter-Eingangsstromkreis (6) verbundenen eingeschalteten Schalter (4, 8),
- Bereitstellung der Angleichung eines Pulsbreitenmodulationssignal in Reaktion auf die erfasste Anzahl eingeschalteter Schalter (4, 8),
- Modulation des Benetzungsstroms in Abhängigkeit von dem Pulsbreitenmodulationssignal, um den durchschnittlichen Leistungsverbrauch des betreffenden Widerstandselementes zu reduzieren.

2. Die Methode gemäß Anspruch 1, in welcher das Pulsbreitenmodulationssignal der Basis eines Transistors (12) zugeführt wird, um periodisch zu erlauben, dass der Benetzungsstrom durch den Emitter und Kollektor des Transistors (12) in den Schalter-Eingangsstromkreis (6) entsprechend dem Arbeitszyklus des Pulsbreitenmodulationssignals fließt.

3. Die Methode gemäß Anspruch 1, in welcher der Schritt der Bereitstellung der dynamischen Angleichung eine Erhöhung des Arbeitszyklus des Pulsbreitenmodulationssignals einschließt, falls sich die erfasste Anzahl eingeschalteter Schalter (4, 8) erhöht.

4. Die Methode gemäß einem der Ansprüche 2 und 3, welche des weiteren den Schritt der Feststellung des Spannungspegels einer Spannungszuführung des Stromkreises (6) einschließt.

5. Die Methode gemäß Anspruch 4, in welcher der Schritt der Feststellung die Erfassung des Spannungspegels unter Verwendung eines Analog-Digital-Umsetzers einschließt, um dadurch einen für den Spannungspegel repräsentativen Digitalwert festzustellen.

6. Die Methode gemäß Anspruch 5, welche des weiteren die folgenden Schritte einschließt:
- Feststellung, ausgehend von dem Digitalwert, welchen Spannungspegel aus einer Vielzahl von vorgewählten Spannungsbereichen die Spannungszuführung aufweist; und
- Anspassung des Arbeitszyklus des Pulsbreitenmodulationssignals abhängig von dem relevanten Spannungsbereich der Spannungszuführung.

7. Ein Schaltereingangsstromkreis, mit einer Stromquelle (12) zur Bereitstellung des Benetzungsstromes an mindestens einem Schalter (4,8) durch ein entsprechendes Widerstandselement (R_{S}), charakterisiert durch, Modulationsmittel (12, 14) zur Modulation des Benetzungsstromes zur Bereitstellung eines reduzierten durchschnittlichen Leistungsverbrauchs des entsprechenden Widerstandselementes (R_{S}), wobei die Modulationsmittel (12, 14) einen Mikrocontroller einschließen, der ausgelegt ist, ein Pulsbreitenmodulationssignal zu erzeugen, wobei der Stromkreis des weiteren den Schritt der Erfassung der Anzahl der mit dem Schalter-Eingangsstromkreis (6) verbundenen eingeschalteten Schalter (4, 8) einschließt, und wobei der Stromkreis des weiteren Mittel zur Bereitstellung der Angleichung des Pulsbreitenmodulationssignals in Reaktion auf die erfasste Anzahl eingeschalteter Schalter (4, 8) einschließt.

8. Der Schalter-Eingangsstromkreis (6) gemäß Anspruch 7, in welchem das Pulsbreitenmodulationssignal der Basis des Transistors (12) zugeführt wird, um periodisch zu erlauben, dass Strom durch den Emitter und Kollektor des Transistors (12) in den Schalter-Eingangsstromkreis (6) entsprechend dem Arbeitszyklus des Pulsbreitenmodulationssignals fließt.

9. Der Schalter-Eingangsstromkreis (6) gemäß Anspruch 7, in welchem die Erfassungsmittel in dem Mikrocontroller eingeschlossen sind.

10. Der Schalter-Eingangsstromkreis (6) gemäß Anspruch 7, in welchem der Mikrocontroller Mittel zur Bereitstellung der Angleichung einschließt.

11. Der Schalter-Eingangsstromkreis (6) gemäß einem der Ansprüche 8 bis 10, in welchem der Mikrocontroller des weiteren ausgelegt ist, den Spannungspegel einer Spannungszuführung des Stromkreises (6) festzustellen.

12. Der Schalter-Eingangsstromkreis (6) gemäß einem der Ansprüche 8 bis 11, in welchem der Mikrocontroller den dem entsprechenden Widerstandselement (R_{S}) zugeführten Spannungspegel erfasst und danach einen Spannungspegel einer Spannungszuführung des Stromkreises (6) errechnet.

13. Der Schalter-Eingangsstromkreis (6) gemäß einem der Ansprüche 8 bis 12, in welchender Mikrocontroller des weiteren für folgende ausgelegt ist:
- Feststellung, welchen Spannungspegel aus einer Vielzahl von vorgewählten Spannungsbereichen die Spannungszuführung aufweist; und
- Anpassung des Arbeitszyklus des Pulsbreitenmodulationssignals abhängig von dem relevanten Spannungsbereich der Spannungszuführung.

## Claims

1. A method for providing a wetting current, having a switch input circuit (6), having a current source (12) for providing the wetting current to at least one switch (4, 8) by means of an appropriate resistance element (Rₛ), **characterized by** the following steps:
- detection of the number of switched-on switches (4, 8) which are connected to the switch input circuit (6),
- provision of the adaptation of a pulse width modulation signal in reaction to the detected number of switched-on switches (4, 8),
- modulation of the wetting current as a function of the pulse width modulation signal, in order to reduce the average power consumption of the relevant resistance element.

2. The method according to Claim 1, in which the pulse width modulation signal is supplied to the base of a transmitter (12) in order to periodically allow the wetting current to flow through the emitter and collector of the transistor (12) into the switch input circuit (6) in accordance with the operating cycle of the pulse width modulation signal.

3. The method according to Claim 1, in which the step of providing the dynamic matching includes increasing the operating cycle of the pulse width modulation signal if the detected number of switched-on switches (4, 8) increases.

4. The method according to one of Claims 2 and 3, which furthermore includes the step of determining the voltage level of a voltage supply to the circuit (6).

5. The method according to Claim 4, in which the step of determining the detection of the voltage level includes use of an analogue/digital converter in order in this way to determine a digital value which is representative of the voltage level.

6. The method according to Claim 5, which furthermore includes the following steps:
- determination, on the basis of the digital value, of the voltage level of the voltage supply from a large number of preselected voltage ranges; and
- adaptation of the operating cycle of the pulse width modulation signal as a function of the relevant voltage range of the voltage supply.

7. A switch input circuit having a current source (12) for providing the wetting current to at least one switch (4, 8) by means of an appropriate resistance element (R_{S}), **characterized by** modulation means (12, 14) for modulation of the wetting current in order to provide a reduced average power consumption in the corresponding resistance element (R_{S}), with the modulation means (12, 14) including a microcontroller which is designed to produce a pulse width modulation signal, with the circuit furthermore including the step of detection of the number of switched-on switches (4, 8) which are connected to the switch input circuit (6), and with the circuit of the [lacuna] including further means for providing the adaptation of the pulse width modulation signal in reaction to the detected number of switched-on switches (4, 8).

8. The switch input circuit (6) according to Claim 7, in which the pulse width modulation signal is supplied to the base of the transistor (12) in order to periodically allow current to flow through the emitter and collector of the transistor (12) into the switch input circuit (6) in accordance with the operating cycle of the pulse width modulation signal.

9. The switch input circuit (6) according to Claim 7, in which the detection means are included in the microcontroller.

10. The switch input circuit (6) according to Claim 7, in which the microcontroller includes means for providing the adaptation.

11. The switch input circuit (6) according to one of Claims 8 to 10, in which the microcontroller is also designed to determine the voltage level of a voltage supply to the circuit (6).

12. The switch input circuit (6) according to one of Claims 8 to 11, in which the microcontroller detects the voltage level which is supplied to the corresponding resistance element (R_{S}), and then calculates a voltage level for a voltage supply to the circuit (6).

13. The switch input circuit (6) according to one of Claims 8 to 12, in which the microcontroller is also designed for the following:
- determination of the voltage level of the voltage supply from a large number of preselected voltage ranges; and
- adaptation of the operating cycle of the pulse width modulation signal as a function of the relevant voltage range of the voltage supply.

## Revendications

1. Procédé pour fournir un courant de mouillage comprenant un circuit de courant d'entrée (6), une source de courant (12) fournissant le courant de mouillage à au moins un commutateur (4, 8) par un élément résistant (Rs) correspondant,
**caractérisé en ce qu'**
- on saisit le nombre de commutateurs (4, 8) branchés, reliés au circuit de courant d'entrée du commutateur (6) ;
- on fournit l'ajustement d'un signal à modulation de largeur d'impulsion en réaction au nombre de commutateurs branchés (4, 8) ainsi détectés ;
- on effectue une modulation du courant de mouillage en fonction du signal de modulation de largeur d'impulsion pour réduire la consommation moyenne de puissance de l'élément résistant concerné.

2. Procédé selon la revendication 1,
selon lequel
on fournit le signal à modulation de largeur d'impulsions à la base d'un transistor (12) pour permettre périodiquement que le courant de mouillage traverse l'émetteur et le collecteur du transistor (12) du circuit de courant d'entrée de commutateur (6) en fonction du cycle de travail du signal à modulation de largeur d'impulsions.

3. Procédé selon la revendication 1,
dans lequel
l'étape de fourniture de l'ajustement dynamique comprend une augmentation du cycle de travail du signal à modulation de largeur d'impulsions si le nombre de commutateurs branchés (4, 8) ainsi saisis est augmenté.

4. Procédé selon l'une des revendications 2 et 3,
**caractérisé en outre en ce qu'**
on détermine le niveau de tension d'une alimentation en tension du circuit électrique (6).

5. Procédé selon la revendication 4,
selon lequel
l'étape de constatation de la saisie du niveau de tension consiste à utiliser un convertisseur analogique/numérique pour obtenir une valeur numérique représentative du niveau de tension.

6. Procédé selon la revendication 5,
comprenant les étapes suivantes :
- on constate à partir de la valeur numérique, le niveau de tension parmi un grand nombre de plages de tension présélectionnées que possède l'alimentation en tension ; et
- on adapte le cycle de travail du signal à modulation de largeur d'impulsions en fonction de la plage de tension caractéristique de l'alimentation en tension.

7. Circuit de courant d'entrée de commutation comprenant une source de courant (12) fournissant le courant de mouillage à au moins un commutateur (4, 6) par un élément résistant correspondant (Rs),
**caractérisé par**
des moyens de modulation (12, 14) pour moduler le courant de mouillage à fournir selon une consommation de puissance moyenne réduite de l'élément résistant (Rs) correspondant ;
les moyens de modulation (12, 14) comprenant un microcontrôleur conçu pour générer un signal à modulation de largeur d'impulsion ;
le circuit électrique comprenant en outre la détection du nombre de commutateurs (4, 8) branchés, reliés au circuit de courant d'entrée de commutateur (6) ; et
le circuit électrique comprenant en outre des moyens pour assurer l'ajustement du signal à modulation de largeur d'impulsion en réaction au nombre détecté de commutateurs branchés (4, 8).

8. Circuit de courant d'entrée de commutateur (6) selon la revendication 7,
dans lequel
le signal à modulation de largeur d'impulsion est appliqué à 1a base du transistor (12) pour permettre périodiquement au courant de traverser l'émetteur et le collecteur du transistor (12), et passer dans le circuit de courant d'entrée de commutateur (6) suivant le cycle de travail du signal à modulation de largeur d'impulsion.

9. Circuit de courant d'entrée de commutateur (6) selon la revendication 7,
dans lequel
les moyens de détection sont reliés au microcontrôleur.

10. Circuit de courant d'entrée de commutateur (6) selon la revendication 7,
dans lequel
le microcontrôleur comporte des moyens pour assurer l'ajustement.

11. Circuit de courant d'entrée de commutateur (6) selon l'une des revendications 8 à 10,
dans lequel
le microcontrôleur est en outre conçu pour déterminer le niveau de tension d'une alimentation en tension du circuit électrique (6).

12. Circuit de courant d'entrée de commutateur (6) selon l'une des revendications 8 à 11,
dans lequel
le microcontrôleur détecte le niveau de tension fourni à l'élément résistant (RS) et ensuite il calcule un niveau de tension d'une alimentation en tension du circuit électrique (6).

13. Circuit de courant d'entrée de commutateur (6) selon l'une des revendications 8 à 12,
dans lequel le microcontrôleur est en outre conçu pour :
- constater le niveau de tension de l'alimentation en tension parmi un grand nombre de plages de tension présélectionnées ; et
- l'adaptation du cycle de travail du signal à modulation de largeur d'impulsion en fonction de la plage de tension caractéristique de l'alimentation en tension.
